# FASCICULE DE BREVET EUROPEEN

(11) **EP 0 624 204 B1**
(45) Date de publication et mention de la délivrance du brevet: **16.04.1997**
(21) Numéro de dépôt: 93901736.4
(22) Date de dépôt: 07.01.1993
(51) Int. Cl.: C21B 7/12

(54) **MACHINE DE PER AGE D'UN TROU DE COULEE D'UN FOUR A CUVE**
STICHLOCHBOHRMASCHINE FÜR SCHACHTOFEN
MACHINE FOR FORMING THE TAPHOLE OF A TANK FURNACE

(30) Priorité: 27.01.1992 LU 88059
(43) Date de publication de la demande: 17.11.1994
(73) Titulaire: PAUL WURTH S.A., 1122 Luxembourg (LU)
(72) Inventeur: LONARDI, Emile, L-4945 Bascharage (LU); METZ, Jean, L-2335 Luxembourg (LU); MAILLIET, Pierre, L-1423 Luxembourg (LU); THILLEN, Guy, L-9265 Diekirch (LU); ANDONOV, Radomir, L-8215 Mamer (LU); MALIVOIR, Philippe, F-57100 Thionville (FR)
(74) Mandataire: Freylinger, Ernest T.
(86) Numéro de dépôt international: EP9300013
(87) Numéro de publication internationale: WO9315231

(56) Documents cités:
- EP-A- 0 379 018
- FR-A- 2 520 857
- GB-A- 2 095 381
- US-A- 5 069 430

## Description

La présente invention concerne une machine de perçage d'un trou de coulée d'un four à cuve, conçue pour la mise en oeuvre du procédé appelé "procédé de la tige perdue" dans lequel, après avoir obturé le trou de coulée avec une masse de bouchage, on enfonce dans celle-ci, avant son durcissement complet, une tige métallique et on extrait celle-ci au moment voulu en vue de l'ouverture du trou de coulée. Ladite machine comprend un affût pour supporter la tige lors dudit procédé, un moyen d'entraînement monté sur l'affût de façon à développer un effort de traction, respectivement de poussée parallèlement à l'affût, un organe d'accouplement pour accoupler ledit moyen d'entraînement à la tige de façon à lui transmettre ledit effort de traction lors de son extraction.

Les machines utilisées jusqu'à présent pour la mise en oeuvre de ce procédé de la tige perdue sont en principe des foreuses classiques, c'est-à-dire conçues pour travailler avec un foret, qui ont toutefois subi des adaptations et modifications appropriées pour la mise en oeuvre du procédé.

L'organe de travail de ces machines, qui sert normalement à entraîner en rotation un foret tranchant, doit comporter une pince d'accouplement pour la tige et, surtout, un puissant percuteur pneumatique bi-directionnel pour déployer l'énergie nécessaire à l'introduction et à l'extraction de la tige de perçage selon ledit "procédé de la tige perdue".

Du document FR-A-2520857 il est connu une pince conçue pour être montée sur la foreuse à percuteur bi-directionnel d'une machine de perçage du trou de coulée classique. Pour l'opération d'extraction d'une tige de perçage encastrée dans la masse de bouchage, l'accouplement normal de la foreuse, servant à communiquer un mouvement de rotation à un foret, est échangé contre cette pince. Cette dernière permet alors d'accoupler la foreuse à l'extrémité arrière de la tige de perçage et de la retirer en faisant actionner un puissant percuteur solidaire de la foreuse.

Le plus souvent on se préserve sur ces machines de perçage aussi la possibilité de pouvoir utiliser la foreuse avec un foret classique, soit pour reformer ou déplacer le trou de coulée, soit pour forer le trou de façon classique lorsque le procédé de la tige perdue ne peut être utilisée pour une raison ou une autre. Or, pour forer le trou de coulé avec foret classique, il est nécessairement requis d'échanger la pince contre l'accouplement normal de la foreuse, car les mâchoires de la pince ne sont pas adaptées pour transmettre un mouvement de rotation à un foret.

Il sera noté qu'un percuteur puissant, comme on l'utilise sur ces machines, n'est pas sans inconvénients. D'abord, il impose d'importantes sollicitations et vibrations au matériel, notamment à la pince d'accouplement avec la tige, qui est soumise de ce fait à une usure rapide. Il est aussi extrêmement bruyant, et ne remplit souvent pas les normes de plus en plus sévères visant une réduction du niveau sonore en milieu industriel.

Les inconvénients du percuteur pourraient dès lors inciter à la suppression de la percussion lors de l'introduction et de l'extraction de la tige.

Du document EP-A- 0379018 est connue une machine de perçage pour la mise en oeuvre du "procédé de la tige perdue" qui n'utilise pas de percuteur pour l'extraction de la tige de perçage de la masse de bouchage durcie. A cet effet la machine proposée utilise une pince déplaçable à l'avant de l'affût par un puissant vérin hydraulique dont la course est, pour des raisons d'encombrement, sensiblement plus petite que la longueur de la tige de perçage à extraire. Ce vérin fait effectuer à la pince plusieurs courses à proximité de l'extrémité avant de l'affût pour extraire la tige de sa longueur totale du trou de coulée. Il s'ensuit que la tige de perçage extraite - qui est chaude, déformée et encrassée - doit traverser entièrement cette pince d'extraction. De plus, la pince d'extraction est exposée aux éclaboussures projetées du trou de coulée au moment de son ouverture. Le document EP-A-0379018 ne contient aucune indication comment on pourrait introduire sans percuteur la tige de perçage dans la masse de bouchage préalablement injectée dans le trou de coulée.

Le document EP-A-0379018 ne fournit par conséquent qu'une solution imparfaite pour l'extraction de la tige de perçage sans percuteur et pas de solution du tout pour l'introduction de la tige de perçage sans percuteur dans la masse de bouchage.

Le but de la présente invention est de proposer une machine de perçage d'un trou de coulée d'un four à cuve, qui est conçue pour une mise en oeuvre du "procédé de la tige perdue", et qui permet de se passer d'un puissant percuteur bi-directionnel aussi bien pour l'extraction de la tige de perçage de la masse de bouchage, que pour son introduction dans la masse de bouchage.

Selon la présente invention cet objectif est atteint par une machine de perçage d'un trou de coulée d'un four à cuve, comprenant
un affût pour supporter soit une tige de perçage, soit un foret, ledit affût comprenant une extrémité avant qui peut être agencée en face du trou de coulée et une extrémité arrière axialement opposée à l'extrémité avant,
une foreuse avec un accouplement qui est conçu pour recevoir et entraîner en rotation le foret, ladite foreuse étant montée de façon coulissante sur l'affût,
un moyen d'entraînement monté sur l'affût de façon à développer un effort de traction, respectivement de poussée parallèlement à l'affût,
une pince montée sur l'affût entre l'extrémité avant de celui-ci et la foreuse et connectée au moyen d'entraînement, ladite pince comprenant un corps traversé axialement par un canal qui a un diamètre légèrement plus grand que la tige et le foret, des mâchoires déplaçables qui sont agencées autour du canal et qui sont conçues de façon à pouvoir agripper l'extrémité arrière de la tige engagée dans le canal pour lui transmettre un important effort de traction lorsque la pince est déplacée en direction de l'extrémité arrière de l'affût,
**caractérisée**
en ce que la pince est déplaçable par ledit moyen d'entraînement le long de l'affût sur une longueur qui correspond approximativement à la longueur de la tige,
en ce qu'une clavette est engageable dans un logement du corps de la pince de façon à obturer axialement le canal et à pouvoir transmettre à l'extrémité arrière de la tige engagée dans le canal un effort de poussée axiale lorsque la pince est déplacée en direction de l'extrémité avant de l'affût,
en ce que ladite clavette libère lorsqu'elle est retirée de son logement le canal de la pince, de façon à pouvoir traverser ce canal avec le foret et accoupler ce dernier à l'accouplement de la foreuse située entre la pince et l'extrémité arrière de l'affût,
en ce que des guides intermédiaires sont montés sur l'affût entre l'extrémité avant de celui-ci et la pince, lesdits guides ayant sur l'affût des positions opérationnelles, dans lesquelles ils cernent la tige à plusieurs endroits espacés axialement lors de son introduction dans le trou de coulée préalablement obturé avec la masse de bouchage, et des positions de garage dans lesquelles ils ne gênent pas l'avancement de ladite pince vers l'extrémité avant de l'affût, et
en ce que ces guides intermédiaires sont, au fur et à mesure de l'avancement de la pince en direction de l'extrémité avant de l'affût, déplaçable desdites positions opérationnelles dans lesdites positions de garage.

Selon une caractéristique principale de la présente invention la tige métallique est guidée, lors de l'opération d'introduction, par des guides intermédiaires montés sur l'affût et cernant la tige à plusieurs endroits. On évite par ces appuis intermédiaires que la tige ne commence à flamber lorsqu'on applique, par l'intermédiaire de la pince coulissante, munie de sa clavette et entraînée par un puissant moyen d'entraînement, une poussée axiale appréciable à une extrémité de la tige pour enfoncer son extrémité opposée dans la masse de bouchage avec laquelle on a obturé préalablement le trou de coulée.

Il sera noté que des supports intermédiaires sur l'affût d'une machine de perçage sont déjà connues pour d'autres raisons.

Le document GB-A-2095381 présente une machine de perçage munie d'un support intermédiaire entre une foreuse à percussion et l'appui avant de la machine de perçage. Le but de cet appui intermédiaire est d'éviter un support en porte-à-faux d'une tige de perçage ou d'un foret dans l'accouplement de la foreuse à percussion. Un tel support en porte-à-faux pourrait éventuellement se produire, si l'extrémité avant de la tige de perçage ou du foret était consommé dans le trou de coulée. Il sera aussi noté que le document susmentionné préconise explicitement l'introduction de la tige de perçage dans la masse d'obturation à l'aide d'un percuteur solidaire de la foreuse.

Le document US-A-5,069,430 concerne une machine de perçage d'un trou de coulée d'un four à cuve qui est équipée exclusivement pour forer le trou de coulée à l'aide d'une foreuse rotative entraînant un foret à tête tranchante. Il est plus précisément proposer de travailler avec un foret comprenant plusieurs segments de tiges accouplés l'un à l'autre. Afin d'éviter que ces segments accouplés ne forment une flèche, lorsque le foret est supporté sur l'affût de la machine, il est proposé de supporter le foret, entre l'appui avant et la foreuse par un support déplaçable attaché à une chaîne sans fin. Une flèche trop importante du foret supporté sur l'affût ferait dévier en effet le foret de sa trajectoire idéale.

Il importe ici de noter que le forage du trou de coulée ne soulève pas du tout les mêmes problèmes que le procédé d'ouverture du trou de coulée à l'aide d'une tige de perçage encastrée dans la masse de bouchage. En effet les efforts axiaux que la foreuse doit transmettre au foret sont totalement négligeables en comparaison aux efforts à transmettre à la tige de perçage pour introduire celle-ci dans la masse de bouchage, respectivement en comparaison aux efforts de traction à transmettre à la tige pour extraire cette dernière de la masse de bouchage durcie. Le document US-A-5,069,430 ne pouvait de ce fait fournir aucune contribution à la solution du problème à la base de la présente invention.

Le principal avantage de la présente machine est de pouvoir introduire la tige d'un seul coup dans la masse de bouchage sans devoir utiliser un percuteur bruyant imposant d'importantes sollicitations de vibrations au matériel et à la machine.

Un autre avantage de la présente invention réside dans le fait de pouvoir extraire la tige de perçage de la masse de bouchage en accouplant la pince à l'extrémité arrière de la tige et en retirant ensuite la pince vers l'extrémité arrière de l'affût.

Un avantage additionnel de la machine selon l'invention est qu'on n'a pas besoin de démonter la pince, servant à l'application dudit "procédé de la tige perdue", lorsqu'on veut forer le trou de coulée à l'aide d'un foret classique.

Lorsque, lors de l'introduction de la tige de perçage dans la masse de bouchage, la pince avance vers l'avant de l'affût au fur et à mesure que la tige s'enfonce dans la masse de bouchage, lesdits guides circonférentiels doivent être enlevés l'un après l'autre, car ils gêneraient l'avancement de la pince sur ledit affût.

Ceci peut par exemple se faire manuellement en arrêtant chaque fois le mouvement de la pince juste avant le guide qu'elle risque de heurter, en démontant ce guide, et en continuant le mouvement d'introduction de la tige jusqu'au guide suivant.

La présente invention propose cependant aussi des solutions préférentielles permettant de mettre lesdits guides automatiquement, c'est-à-dire sans arrêter le mouvement d'introduction et sans intervention de l'opérateur de la machine, dans une position qui ne gêne pas la pince au fur et à mesure de l'avancement de celle-ci vers l'avant de l'affût.

Dans une exécution préférentielle lesdits guides peuvent à cet effet coulisser sur l'affût. Ils pourront alors être munis d'un propre système d'entraînement pour les entraîner vers une position de garage, à l'avant de l'affût, au fur et à mesure qu'ils risquent de gêner l'avancement de la pince. Ils pourront cependant aussi être avantageusement entraînés ou poussés, par le moyen d'entraînement de la pince ou par la pince elle-même dans une position de garage à l'avant de l'affût au fur et à mesure de l'avancement de la pince.

Il sera apprécié que la présente invention propose aussi des solutions préférentielles pour réagencer automatiquement lesdits guides coulissants sur l'affût dans leur position opérative initiale, c'est-à-dire celle qui correspond au début de l'opération d'introduction de la tige.

Dans une exécution alternative lesdits guides sont constitués chacun par deux moitiés cernant, lorsqu'ils sont assemblées, la tige circonférentiellement sur une certaine longueur. Lorsque la pince risque de heurter un tel guide, les deux moitiés sont écartés latéralement par des moyens appropriés, libérant ainsi le trajet de la pince. Ces guides ont l'avantage qu'ils ne nécessitent en principe pas de position de garage à l'avant de l'affût.

Le moyen d'entraînement retenu pour la pince comprend préférentiellement une ou plusieurs chaînes sans fin montées sur l'affût et entraînées par au moins un puissant moteur, dont le sens de rotation peut être inversé pour garantir à la fois l'opération d'introduction et l'opération d'extraction de la tige. Il est cependant aussi envisageable de réaliser ce moyen d'entraînement avec des vérins hydrauliques ou un système à vis et écrou, ou une combinaison de plusieurs de ces systèmes.

D'autres avantages et caractéristiques ressortiront de la description détaillée d'un mode de réalisation avantageux, présenté ci-dessous, à titre d'illustration, en se référant aux dessins annexés dans lesquels:
- la Figure 1 montre une coupe longitudinale d'un premier mode de réalisation de la machine proposée, au début de l'opération d'introduction d'une tige dans la masse de bouchage;
- la Figure 1a montre une vue en plan de la machine selon la Figure 1;
- la Figure 2 montre une coupe longitudinale de la machine selon la Figure 1, après que l'opération d'introduction de la tige est terminée;
- la Figure 3 montre une élévation d'une variante de la machine proposée, au début de l'opération de l'introduction d'une tige dans la masse de bouchage;
- la Figure 4 montre une exécution préférentielle d'un guide intermédiaire;
- les Figures 5 et 5a montrent des coupes partielles à travers une exécution préférentielle d'une pince lors de l'opération d'introduction de la tige les plans de coupe des 2 Figures étant décalés de 90°;
- les Figures 6 et 6a montrent des coupes identiques aux Figures 5 et 5a, lors d'une opération de forage avec un foret classique.

Toutes les Figures comportent les mêmes chiffres de référence pour désigner les mêmes pièces.

Pour la description de la construction de la machine on se réfère par exemple aux Figures 1 et 1a. L'ossature de la machine de perçage est constituée par un affût 20. Cet affût est par exemple supporté de manière classique et connue à l'extrémité d'un bras porteur (non représenté). Ce bras porteur peut pivoter autour d'une console pour déplacer la machine de perçage entre une position de garage et une position opérative et vice versa.

L'affût 20 peut par exemple être formé de deux poutres parallèles 20a, 20b réunies entre elles. Sur la Figure 1 on ne voit que la poutre 20a, la poutre 20b ayant été enlevée pour montrer plus de détails. Les deux poutres 20a et 20b comportent, sur leur face intérieure, deux rails 22 et 24 disposés face à face. Seul le rail 22 est montré sur la Figure 1.

La référence 26 désigne une tige de perçage, encore appelée "tige perdue", utilisée dans ledit "procédé de la tige perdue" décrit dans le préambule.

A l'avant de la machine on voit un appui 28 qui est de préférence un appui-écran du genre proposé par la demande de brevet européen EP 0 064 644. Celui-ci comporte deux volets montés à l'avant de l'affût 20, c'est-à-dire en face du trou de coulée lorsque la machine est en position opérative. Ces volets peuvent pivoter entre une position ouverte facilitant l'engagement et la saisie de la tige 26 en vue de l'extraction de celle-ci et une position fermée dans laquelle ils définissent une ouverture de support de la tige 26. Les deux volets constituent ainsi un appui et forment en même temps un bouclier de protection contre les éclaboussures provenant du jet sortant du trou de coulée lors de l'ouverture de ce dernier.

Entre les deux poutres 20a et 20b est montée, parallèlement aux rails 22 et 24, au moins une chaîne sans fin 44. Cette chaîne 44 est tendue entre une roue dentée menée 45 montée à l'avant de l'affût 20 et une roue dentée menante 46 montée à l'arrière de l'affût 20. La roue menante 46 est entraînée par au moins un moteur 42, fixé sur l'affût 20.

Il s'agit de préférence d'un moteur hydraulique dont le sens de rotation peut être inversé par un système de commande adapté.

La référence 34 désigne une pince destinée à l'introduction et l'extraction de la tige 26. Il s'agit de préférence de la pince décrite plus loin. La pince 34 est supportée par un chariot 36 coulissant librement le long de l'affût 20, par exemple à l'aide des patins 37 guidés dans les rails 22 et 24 montés sur les deux poutres 20a et 20b de l'affût 20. Le chariot 36 est fixé à la chaîne sans fin 44 et peut être entraîné par celle-ci entre une butée 50 montée à l'avant de l'affût 20 et une butée 51 montée à l'arrière de l'affût 20 et vice versa. La course entre les deux butées 50 et 51 est approximativement égale à la longueur de la tige.

On voit sur la Figure 1 que le chariot 36 peut également supporter un organe de travail 32. Cet organe de travail qui est muni d'un accouplement 30 pour un foret classique comporte usuellement une foreuse rotative à percussion. Sa présence se justifie pour pouvoir forer, le cas échéant, un trou de coulée avec le foret classique. Il convient cependant de souligner que l'organe de travail 32 n'est pas utilisé dans le procédé de la tige perdue et qu'il pourrait être enlevé si le forage classique du trou de coulée n'est jamais utilisé, ou si ce forage peut être effectué d'une autre manière. Bien entendu l'organe de travail 32 pourrait aussi disposer de son propre chariot et de son propre moyen d'entraînement.

On va maintenant décrire d'autres caractéristiques de la machine selon la présente invention et étudier en même temps son fonctionnement pour introduire la tige 26 dans le trou de coulée et pour l'en extraire.

De préférence la tige 26 est chargée dans la machine lorsque celle-ci se trouve dans la position de garage et lorsque la pince 34 occupe une position à l'arrière de l'affût (cf. Figure 1).

Le chargement est réalisé en enfilant la tige 26 dans la pince 34 et en l'introduisant dans plusieurs guides intermédiaires (55₁, 55₂, 55₃), qui sont placés à plusieurs endroits quasi équidistants entre eux sur l'affût 20.

Ces guides (55i) ont pour but de prévenir un flambage de la tige 26 lorsque la pince 34 applique une poussée axiale sur celle-ci lors de l'opération d'introduction.

Il convient de noter que le nombre des guides intermédiaires ainsi que leurs espacements seront déterminés en fonction des caractéristiques de la tige (diamètre, longueur, matériau,...) et de l'effort nécessaire pour introduire la tige 26 dans la masse de bouchage. Cet effort est principalement déterminé par les caractéristiques de la masse de bouchage et, entre autres, par sa vitesse de durcissement.

Pour être efficace, chaque guide (55i) doit cerner la tige 26 de façon à éviter tout échappement latéral de cette dernière lorsque celle-ci est soumise à une poussée axiale à son extrémité opposée au trou de coulée. De plus la distance entre deux guides successifs ne doit pas être trop grande, si non on risque d'avoir un flambage de la tige 26 entre deux guides (55i), ce qui peut conduire à la limite à un blocage complet de la tige entre ces deux guides.

Pour pouvoir appliquer la présente méthode lors de l'introduction d'une tige, on est forcé d'enlever successivement lesdits guides intermédiaires (55₁, 55₂, 55₃) de la trajectoire de la pince 34 au fur et à mesure de son avancement vers l'avant de l'affût 20. Ceci n'est pas gênant en soi pour la réussite de la présente méthode, car plus la pince 34 avance, plus la longueur de la tige diminue et moins de guides intermédiaires sont nécessaires. Il serait cependant fastidieux d'arrêter chaque fois l'avancement de la pince 34 en face d'un guide pour démonter ce dernier manuellement. La présente invention présente ainsi des solutions pour enlever automatiquement ces guides intermédiaires lorsque la pince 34 avance vers l'avant de l'affût 20 pour enfoncer la tige guidée, par une poussée axiale sur son extrémité libre, dans la masse de bouchage.

Dans une première solution, on propose d'utiliser des guides arrangés de façon coulissante sur l'affût 20. Ces guides (55₁, 55₂, 55₃) seront alors poussés par la pince 34 ou le chariot 36 vers l'avant de l'affût 20 au fur et à mesure que l'introduction de la tige 26 progresse, c'est-à-dire que la pince 34 avance.

C'est-à-dire que le chariot 36 rencontre d'abord le guide 55₃ sur sa trajectoire, il prend appui sur celui-ci et le pousse devant soi. Après une certaine distance le guide 55₃ prend appui sur le guide 55₂ et le chariot pousse maintenant les deux guides 55₃ et 55₂ devant soi. La Figure 2 montre la fin de l'opération d'introduction. Le chariot 36 est à l'arrêt contre la butée 50 et les trois guides intermédiaires 55₁, 55₂, 55₃ sont situés, l'un contre l'autre, en position de garage devant le chariot 36.

La Figure 3 montre une exécution préférentielle d'un guide coulissant. Il comporte un crochet 56 qui est par exemple engagé avec des rainures dans son pieds 57 entre les semelles inférieures des poutres 20a et 20b formant l'affût. Il est à remarquer que le montage du crochet doit permettre un coulissement de celui-ci sur l'affût 20, tout en évitant un gauchissement du crochet lorsqu'il est soumis à des efforts désaxés.

Afin de pouvoir loger la tige 26 facilement dans le crochet 56, celui-ci comporte une encoche latérale définie par deux bords horizontaux qui sont espacés d'une distance légèrement plus grande que le diamètre de la tige 26. Avant de commencer l'opération d'introduction de la tige 26 dans le trou de coulée cette encoche latérale est fermée à l'aide d'une pièce 58 qui est perpendiculaire aux deux bords horizontaux, afin de bien cerner la tige 26 et d'éviter que celle-ci ne puisse s'échapper latéralement du crochet 56. La pièce 58 peut être articulée sur le crochet 56 et peut être munie avantageusement d'une manette 59 pour pouvoir aisément fermer et ouvrir manuellement ladite encoche latérale. Il serait cependant aussi possible d'automatiser entièrement cette ouverture et fermeture de ladite encoche.

Dans une variante d'exécution desdits guides ces derniers sont constitués de deux moitiés symétriques qui peuvent être écartées latéralement de la tige 26 lors de l'approche de la pince 34. Du point de vue fonctionnement cette variante est strictement équivalente à la variante prédécrite des guides coulissants; elle ne sera donc pas décrite en détail ci-après.

Il sera apprécié que la présente invention propose aussi une exécution préférentielle qui permet de ramener les guides (55i) de leur position de garage à l'avant de l'affût, qu'ils occupent à la fin de l'opération d'introduction de la tige dans la masse de bouchage, dans leur position opérative qu'ils doivent occuper au début de ladite opération d'introduction.

Sur la Figure 1 on voit à cette fin des doigts 53₁, 53₂, 53₃ équidistants qui sont solidaires de la chaîne 44. Ces doigts prennent appui sur les guides coulissants 55₁, 55₂, 55₃ lorsque la chaîne 44 fait marche arrière, c'est-à-dire lorsque le chariot 34 est ramené de l'avant de l'affût vers l'arrière de l'affût. Ce dispositif permet donc un réagencement automatique des guides coulissants 55₁, 55₂, 55₃ en fin d'opération d'introduction de la tige, par un simple recul du chariot 36. Un effet analogue peut d'ailleurs être obtenu en reliant les guides coulissants 55₁, 55₂, 55₃ entre eux et au chariot 36 par des tiges 54₁, 54₂, 54₃, guidées dans des oeillets 60, 60' solidaires des crochets 56 (cf. Figures 3 et 4). Ces tiges pourraient bien entendu aussi être remplacées par des chaînes ou des tiges télescopiques.

La pince 34 utilisée préférentiellement sur une machine selon la présente invention est montrée sur les figures 5, 5a, 6 et 6a.

Cette pince 34 comporte un corps de pince 75 traversé axialement par un alésage ou canal 74 ayant un diamètre légèrement plus grand que la tige 26. On voit qu'il s'agit d'une pince uni-directionnelle conçue pour l'extraction de la tige 26, c'est-à-dire qu'elle comporte 2 mâchoires 70, 72 disposées symétriquement autour du canal axial 74 et déplaçables obliquement vers l'axe de ce canal 74 dans la direction de l'avant de l'affût. Il s'ensuit que sous l'action d'une traction vers l'arrière de l'affût, permettant l'opération et l'extraction de la tige, les mâchoires 70, 72 mordent automatiquement dans l'extrémité de la tige 26 placée dans le canal 74 et assurent ainsi un accouplement parfait de la pince 34 avec la tige 26. Tel n'est cependant pas le cas lors de l'introduction de la tige.

Grâce à un astuce proposé par la présente invention, cette pince uni-directionnelle peut cependant aussi être utilisée avec la présente machine pour l'introduction de la tige 26 dans la masse de bouchage. A cette fin la présente invention propose d'aménager dans le canal 74, derrière les mâchoires 70, un arrêt mécanique afin de fournir un point d'appui pour la tige 26 lors de ladite opération d'introduction.

Il est plus précisément proposé de réaliser cet arrêt mécanique dans le canal 74 de façon qu'il soit facilement amovible. On peut ainsi traverser ladite pince 34 avec un foret classique 27, lorsqu'on doit effectuer un forage avec l'organe de travail 32 placé à l'arrière de la pince 34, tel que montré sur les Figures 6 et 6a.

Sur les Figures 6 et 6a on voit que cet arrêt mécanique amovible est réalisé en introduisant une clavette 78 dans une mortaise 76 qui traverse perpendiculairement le canal 74. Cette clavette 78, qui a une hauteur légèrement plus grande que le diamètre de la tige 26, est sécurisée en 80 contre un déplacement intempestif. Il est cependant aussi envisageable de réaliser cet arrêt mécanique à l'aide d'une clavette 78 actionnée par exemple par un circuit pneumatique, ce qui éviterait une intervention humaine sur la pince même pour fermer ou ouvrir ledit canal 74.

Sur les Figures 6 et 6a on voit que pour une opération de forage ladite clavette 78 est enlevée. Le foret 27 peut ainsi traverser la pince 34 pour être introduit dans l'accouplement 30 de l'organe de travail 32, où il est bloqué par un arrêt anti-giratoire 80.

En revenant audit procédé de la tige perdue, et plus précisément à l'opération d'introduction de la tige 26 dans la masse de bouchage semi-durcie, on constate que lorsque la tige 26 est enfilée dans la pince 34 dans laquelle la clavette 78 est en place, et lorsque tous les guides intermédiaires sont fermés et agencés convenablement, on peut actionner le moteur 42 pour faire avancer la pince 34 et pousser ainsi la tige 26 dans la masse de bouchage. Vu que la tige 26 est cernée à plusieurs endroits par les guides 55₁, 55₂, 55₃, elle ne risque pas de flamber, bien qu'elle soit soumise à un effort de poussée axiale appréciable. Au fur et à mesure que le chariot 36 avance, la tige 26 s'enfonce dans la masse de bouchage, et les guides intermédiaires 55i qui gênent cet avancement sont soit poussés vers l'avant, comme décrit ci-avant, soit écartés latéralement.

Pour l'opération d'extraction de la tige 26, l'extrémité libre de cette dernière est enfilée dans la pince 34 qui se trouve à l'arrêt contre la butée 50. La pince 34 est fermée en actionnant les mâchoires 70 et 72 qui agrippent ladite extrémité de la tige. Puis on actionne le moteur 42 pour retirer le chariot 36 vers la butée 51. On n'a naturellement pas besoin des guides intermédiaires 55₁, 55₂, 55₃, car la tige n'est pas soumise à une compression mais à une traction. Ces guides servent uniquement d'appuis intermédiaires à la tige au fur et à mesure que cette dernière est retirée du trou de coulée. Il est encore important de noter que dans la dernière phase de l'extraction, l'appui-écran 28 est de préférence fermé de façon à protéger l'avant de l'affût contre des éclaboussures.

La présente invention propose une machine qui permet d'introduire une tige de perçage dans la masse de bouchage sans percuteur, en exerçant sur l'extrémité de cette dernière une simple poussée axiale puissante, ce qui a été jugé comme non envisageable jusqu'à présent. De plus cette machine se distingue par une conception simple et robuste, et il sera entre autres apprécié qu'elle assure une meilleure protection de l'environnement par un fonctionnement quasi silencieux.

## Revendications

1. Machine de perçage d'un trou de coulée d'un four à cuve, comprenant
un affût (20) pour supporter soit une tige (26) de perçage, soit un foret (27), ledit affût (20) comprenant une extrémité avant qui peut être agencée en face du trou de coulée et une extrémité arrière axialement opposée à l'extrémité avant,
une foreuse (32) avec un accouplement (30) qui est conçu pour recevoir et entraîner en rotation le foret (27), ladite foreuse (32) étant montée de façon coulissante sur l'affût (20),
un moyen d'entraînement (42, 44) monté sur l'affût (20) de façon à développer un effort de traction, respectivement de poussée parallèlement à l'affût (20),
une pince (34) montée sur l'affût (20) entre l'extrémité avant de celui-ci et la foreuse (32) et connectée au moyen d'entraînement (42, 40), ladite pince (34) comprenant un corps (75), qui est traversé axialement par un canal (74) ayant un diamètre légèrement plus grand que la tige (26) et le foret (27), et des mâchoires déplaçables (70, 72), qui sont agencées autour du canal (74) de façon à pouvoir agripper l'extrémité arrière de la tige (26) engagée dans le canal (74) pour lui transmettre un important effort de traction lorsque la pince (34) est déplacée en direction de l'extrémité arrière de l'affût (20),
**caractérisée**
en ce que la pince (34) est déplaçable par ledit moyen d'entraînement (42, 44) le long de l'affût (20) sur une longueur qui correspond approximativement à la longueur de la tige (26),
en ce qu'une clavette (78) est engageable dans un logement (76) du corps (75) de la pince (34) de façon à obturer axialement le canal (74) et à pouvoir transmettre à l'extrémité arrière de la tige (26) engagée dans le canal (74) un effort de poussée axiale lorsque la pince (34) est déplacée en direction de l'extrémité avant de l'affût (20),
en ce que ladite clavette (78) libère lorsqu'elle est retirée de son logement (76) le canal (74) de la pince (34), de façon à pouvoir traverser ce canal (74) avec le foret (27) et accoupler ce dernier à l'accouplement (30) de la foreuse (32) située entre la pince (34) et l'extrémité arrière de l'affût (20),
en ce que des guides (55i) intermédiaires sont montés sur l'affût (20) entre l'extrémité avant de celui-ci et la pince (34), lesdits guides (55i) ayant sur l'affût des positions opérationnelles, dans lesquelles ils cernent la tige (26) à plusieurs endroits espacés axialement lors de son introduction dans le trou de coulée préalablement obturé avec la masse de bouchage, et des positions de garage dans lesquelles ils ne gênent pas l'avancement de ladite pince (34) vers l'extrémité avant de l'affût (20), et
en ce que ces guides intermédiaires (55i) sont, au fur et à mesure de l'avancement de la pince (34) en direction de l'extrémité avant de l'affût (20), déplaçable desdites positions opérationnelles dans lesdites positions de garage.

2. Machine selon la revendication 1, caractérisée en ce que lesdits guides (55i) sont coulissants sur l'affût.

3. Machine selon la revendication 2, caractérisée en ce que lesdits guides intermédiaires (55i) sont montés sur l'affût (20) de façon à être poussés par ladite pince (34) de leur position opérationnelle initiale vers une position de garage à l'avant de l'affût, au fur et à mesure que ladite pince (34) avance vers l'avant de l'affût (20).

4. Machine selon la revendication 3, caractérisée en ce que chaque guide intermédiaire (55i) est entraînable par ledit moyen d'entraînement de la position de garage à l'avant de l'affût (20) vers sa position opérationnelle initiale, au fur et à mesure que ladite pince (34) recule de l'avant vers l'arrière de l'affût (20).

5. Machine selon l'une quelconque des revendications 1 à 4, caractérisée en ce que lesdits guides intermédiaires (55i) sont constitués de crochets (56) coulissant sur l'affût (20) et disposant d'une encoche latérale permettant d'y loger la tige (26), et en ce que ladite encoche latérale est munie d'une pièce (58) permettant sa fermeture latérale après y avoir logé la tige (26).

6. Machine selon l'une quelconque des revendications 1 à 5, caractérisée en ce que ledit moyen d'entraînement monté sur l'affût (20) comprend au moins une chaîne sans fin (44) installée axialement sur l'affût (20) et au moins un moteur d'entraînement (42) dont le sens de rotation peut être inversé.

7. Machine selon la revendication 6, caractérisée en ce que le moteur (42) est un moteur hydraulique.

8. Machine selon l'une quelconque des revendications 1 à 7, caractérisée
en ce que la pince (34) et la foreuse (32) sont supportées par un chariot commun (36) qui est coulissant dans des rails (22, 24) de l'affût (20), et
en ce que ce chariot (36) est connecté audit moyen d'entraînement (42, 44).

## Patentansprüche

1. Maschine zum Bohren eines Abstichlochs eines Schachtofens, aufweisend
eine Lafette (20), um entweder eine Abstechstange (26), oder einen Bohrer (27) zu tragen, wobei die Lafette (20) ein vorderes Ende aufweist, das gegenüber dem Abstichloch angeordnet werden kann, und ein zu dem vorderen Ende axial entgegengesetztes, hinteres Ende aufweist,
eine Bohrmaschine (32), mit einer Kupplung (30), die ausgelegt ist, um den Bohrer (27) aufzunehmen und anzutreiben, wobei die Bohrmaschine (32) auf der Lafette (20) verschiebbar angebracht ist,
ein Antriebsmittel (42, 44), das auf der Lafette (20) so angebracht ist, daß es parallel zu der Lafette (20) eine Zugkraft bzw. eine Schubkraft entwickelt,
eine Zange (34), die zwischen dem vorderen Ende der Lafette (20) und der Bohrmaschine (32) auf der Lafette (20) angebracht ist, und mit dem Antriebsmittel (42, 44) verbunden ist, wobei die Zange (34) einen Körper (75) aufweist, durch den ein Kanal (74) axial hindurchgeht, der einen ein wenig größeren Durchmesser als die Abstechstange (26) und der Bohrer (27) hat, verschiebbare Backen (70, 72) aufweist, die um den Kanal (74) herum angeordnet sind, und die so ausgelegt sind, daß sie das hintere Ende der in den Kanal (74) eingeschobenen Abstechstange (26) festklemmen können, um eine große Zugkraft darauf zu übertragen, wenn die Zange (34) in Richtung des hinteren Endes der Lafette (20) verschoben wird,
dadurch gekennzeichnet,
daß die Zange (34) mittels dieses Antriebsmittels (42, 44) längs der Lafette (20) über eine Länge verschiebbar ist, die ungefähr der Länge der Abstechstange (26) entspricht,
daß ein Keil (78) in einen Sitz (76) des Körpers (75) der Zange (34) so einschiebbar ist, daß der Kanal (74) axial verschlossen wird, und auf das in den Kanal (74) eingeschobene, hintere Ende des Abstechstange (26) eine axiale Schubkraft übertragen werden kann, wenn die Zange (34) in Richtung des vorderen Endes der Lafette (20) verschoben wird,
daß der Keil (78), wenn er aus seinem Sitz (76) herausgezogen wird, den Kanal (74) der Zange (34) freigibt, so daß der Bohrer (27) durch diesen Kanal (74) hindurchgeschoben werden kann und an die Kupplung (30) der zwischen der Zange (34) und dem hinteren Ende der Lafette (20) angeordneten Bohrmaschine (32) angekuppelt werden kann,
daß auf der Lafette (20) zwischen dem vorderen Ende der Lafette (20) und der Zange (34) Zwischenführungen (55ᵢ) angebracht sind, wobei diese Zwischenführungen (55ᵢ) auf der Lafette Arbeitspositionen haben, in denen sie die Abstechstange (26) an mehreren, axial voneinander entfernten Stellen beim Einschieben in das zuvor mit der Verschlußmasse verschlossene Abstichloch umschließen, und Parkpositionen haben, in denen sie das Vorschieben der Zange (34) nach dem vorderen Ende der Lafette (20) nicht behindern, und
daß diese Zwischenführungen (55ᵢ) in dem Maße, wie die Zange (34) in Richtung des vorderen Endes der Lafette (20) vorgeschoben wird, von den Arbeitspositionen in die Parkpositionen verschiebbar sind.

2. Maschine gemäß Anspruch 1, dadurch gekennzeichnet, daß die Zwischenführungen (55ᵢ) auf der Lafette verschiebbar sind.

3. Maschine gemäß Anspruch 2, dadurch gekennzeichnet, daß die Zwischenführungen (55ᵢ) auf der Lafette (20) so angebracht sind, daß sie in dem Maße, wie die Zange (34) nach dem vorderen Ende der Lafette (20) vorgeschoben wird, durch die Zange (34) von ihrer anfänglichen Arbeitsposition nach einer an dem vorderen Ende der Lafette gelegenen Parkposition geschoben werden.

4. Maschine gemäß Anspruch 3, dadurch gekennzeichnet, daß jede Zwischenführung (55ᵢ) in dem Maße, wie die Zange (34) von dem vorderen Ende nach dem hinteren Ende der Lafette (20) zurückgeschoben wird, durch das Antriebsmittel von der Parkposition an dem vorderen Ende der Lafette (20) nach ihrer anfänglichen Arbeitsposition verschiebbar ist.

5. Maschine gemäß irgendeinem der Ansprüche 1 bis 4, dadurch gekennzeichnet, daß die Zwischenführungen (55ᵢ) aus Haken (56) bestehen, die auf der Lafette (20) verschiebbar sind und einen seitlichen Einschnitt aufweisen, der ermöglicht, die Abstechstange (26) darin unterzubringen, und daß der seitliche Einschnitt mit einem Teil (58) versehen ist, mit dem er seitlich verschlossen werden kann, nachdem die Abstechstange (26) darin untergebracht wurde.

6. Maschine gemäß irgendeinem der Ansprüche 1 bis 5, dadurch gekennzeichnet, daß das auf der Lafette (20) angebrachte Antriebsmittel mindestens eine endlose Kette (44) aufweist, die auf der Lafette (20) axial angebracht ist, und mindestens einen Antriebsmotor (42) aufweist, dessen Rotationsrichtung umgekehrt werden kann.

7. Maschine gemäß Anspruch 6, dadurch gekennzeichnet, daß der Motor (42) ein hydraulischer Motor ist.

8. Maschine gemäß irgendeinem der Ansprüche 1 bis 7, dadurch gekennzeichnet,
daß die Zange (34) und die Bohrmaschine (32) von einem gemeinsamen Wagen (36) getragen werden, der in Schienen (22, 24) der Lafette (20) verschiebbar ist, und
daß dieser Wagen (36) mit dem Antriebsmittel (42, 44) verbunden ist.

## Claims

1. Machine for piercing a taphole for a shaft furnace, comprising
a mounting (20) for supporting either a piercing rod (26) or a drill bit (27), the said mounting (20) comprising a front end which may be arranged facing the taphole and a rear end axially opposite the front end,
a drilling apparatus (32) with a coupling (30) which is designed to receive and rotationally drive the drill bit (27), the said drilling apparatus (32) being mounted so as to slide on the mounting (20),
a drive means (42, 44) mounted on the mounting (20) so as to develop a traction force or thrust force respectively, parallel to the mounting (20),
a clamp (34) mounted on the mounting (20) between the front end of the latter and the drilling apparatus (32) and connected to the drive means (42, 40), the said clamp (34) comprising a body (75) which is traversed axially by a channel (74) which has a diameter slightly greater than the rod (26) and the drill bit (27), and movable jaws (70, 72) which are arranged around the channel (74) as to be able to grip the rear end of the rod (26) engaged in the channel (74) in order to transmit to it a large traction force when the clamp (34) is moved in the direction of the rear end of the mounting (20),
characterized
in that the clamp (34) can be moved by the said drive means (42, 44) along the mounting (20) over a length which corresponds approximately to the length of the rod (26),
in that a key (78) can be engaged in a housing (76) in the body (75) of the clamp (34) so as to block the channel (74) axially and to be able to transmit, to the rear end of the rod (26) engaged in the channel (74), an axial thrust force when the clamp (34) is moved in the direction of the front end of the mounting (20),
in that the said key (78), when it is withdrawn from its housing (76), frees the channel (74) in the clamp (34) so as to be able to pass through this channel (74) with the drill bit (27) and to couple the latter to the coupling (30) of the drilling apparatus (32) located between the clamp (34) and the rear end of the mounting (20),
in that intermediate guides (55i) are mounted on the mounting (20) between the front end of the latter and the clamp (34), the said guides (55i) having, on the mounting, operating positions in which they surround the rod (26) at several axially spaced-apart places during its insertion into the taphole blocked beforehand with the taphole clay, and parked positions in which they do not hinder the advance of the said clamp (34) towards the front end of the mounting (20), and
in that these intermediate guides (55i) are capable of moving, as the clamp (34) advances towards the front end of the mounting (20), from the said operating positions into the said parked positions.

2. Machine according to Claim 1, characterized in that the said guides (55i) can slide on the mounting.

3. Machine according to Claim 2, characterized in that the said intermediate guides (55i) are mounted on the mounting (20) so as to be pushed by the said clamp (34) from their initial operating position to a parked position at the front of the mounting, as the said clamp (34) advances towards the front of the mounting (20).

4. Machine according to Claim 3, characterized in that each intermediate guide (55i) can be driven by the said drive means from the parked position at the front of the mounting (20) to its initial operating position, as the said clamp (34) retreats from the front towards the rear of the mounting (20).

5. Machine according to any one of Claims 1 to 4, characterized in that the said intermediate guides (55i) consist of hooks (56), sliding on the mounting (20) and provided with a lateral notch enabling the rod (26) to be housed therein, and in that the said lateral notch is provided with a component (58) enabling it to be closed laterally after the rod (26) has been housed therein.

6. Machine according to any one of Claims 1 to 5, characterized in that the said drive means mounted on the mounting (20) comprises at least one endless chain (44) installed on the mounting (20) and at least one drive motor (42) whose direction of rotation may be reversed.

7. Machine according to Claim 6, characterized in that the motor (42) is a hydraulic motor.

8. Machine according to any one of Claims 1 to 7, characterized
in that the clamp (34) and the drilling apparatus (32) are supported by a common carriage (36) which can slide in rails (22, 24) of the mounting (20), and
in that this carriage (36) is connected to the said drive means (42, 44).
